# FASCICULE DE BREVET EUROPEEN

(11) **EP 0 084 504 B1**
(45) Date de publication et mention de la délivrance du brevet: **18.05.1988**
(21) Numéro de dépôt: 83400129.9
(22) Date de dépôt: 19.01.1983
(51) Int. Cl.: B24B 9/10

(54) **Appareil pour le meulage des bords de feuilles de verre**
Apparat zum Schleifen von Glaskanten
Apparatus for grinding the edges of glass sheets

(30) Priorité: 20.01.1982 DE 3201494; 20.01.1982 DE 3201495
(43) Date de publication de la demande: 27.07.1983
(73) Titulaire: SAINT GOBAIN VITRAGE INTERNATIONAL, 92400 Courbevoie (FR); VEGLA Vereinigte Glaswerke GmbH, D-52066 Aachen (DE)
(72) Inventeur: Halberschmidt, Friedrich, Herzogenrath (DE); Reinmold, Heinz-Josef, Aachen (DE); Schwarzenberg, Norbert, Herzogenrath (DE)
(74) Mandataire: Leconte, Jean-Gérard

(56) Documents cités:
- BE-A- 837 728
- FR-A- 1 588 348
- FR-A- 2 254 399
- US-A- 3 803 772

## Description

La présente invention concerne un appareil pour le meulage des bords de feuilles de verre à l'aide d'un outil de meulage monté à rotation sur un porte-outil qui peut être déplacé dans une direction perpendiculaire au bord de la feuille de verre et sur lequel agit un moyen de pression par lequel l'outil de meulage est pressé contre la feuille de verre sous une force réglable.

Il existe des machines à meuler automatiques, les unes dans lesquelles la feuille de verre est disposée sur un support tournant et l'outil de meulage maintenu en contact avec le bord du verre, les autres dans lesquelles l'outil de meulage maintenu au contact du verre est porté par un chariot, mobile autour de la feuille de verre en se déplaçant suivant un mouvement composé résultant de translations suivant deux directions orthogonales; dans les deux types de machines, la pression de meulage est susceptible d'être réglée.

C'est ainsi que le document DE-C-19 66 260 (ou son correspondant français FR-A-1 588 348) décrit un appareil comme ci- dessus dans lequel le dispositif servant à presser l'outil de meulage contre les bords de la feuille de verre est constitué par un vérin à double effet, une modification de la pression dans le cylindre du vérin permettant de régler la pression de meulage.

C'est ainsi également que le document US-A-3 803 772 décrit une machine de meulage munie d'un dispositif de pression réglable pour maintenir une force constante d'engagement entre la meule et la pièce à usiner, ce dispositif comprenant un moteur électrique à couple constant.

Des vérins pneumatiques ou hydrauliques utilisés comme moyens de pression exigent des conduites supplémentaires pour l'amenée du fluide sous pression. De plus, en vue du réglage de la pression du meulage, des dispositifs supplémentaires sont nécessaires. En outre, il s'est avéré que dans de telles machines une régulation de la pression de meulage à l'aide d'un circuit de régulation donne des résultats peu satisfaisants parce qu'on ne parvient pas à éviter des oscillations de régulation.

L'invention a pour but d'améliorer lés appareils de meulage à pression de meulage réglable selon le document DE-C-1 996 260 de telle façon que leur structure soit simplifiée, leur mode de travail plus sûr, les oscillations de régulation supprimées, la régulation de pression de meulage plus fine et plus précise.

Ce but est réalisé conformément à l'invention par le fait que le dispositif de pression est formé d'un moteur électrique à couple constant qui est articulé sur le porte-outil par l'intermédiaire d'un bras de manivelle, la pression exercée par le moteur à couple constant étant transmise au porte-outil par l'intermédiaire d'une capsule manométrique dont le signal électrique de sortie est fourni, à titre de consigne réglant la pression de meulage, à un amplificateur de régulation qui commande le moteur à couple constant.

La réalisation conforme à l'invention offre des avantages décisifs: en premier lieu, elle permet de supprimer les conduites de fluide sous pression supplémentaires ainsi que les dispositifs mécaniques onéreux pour la modification et la régulation de la pression du fluide sous pression. En second lieu, et ce point est particulièrement important, la pression de meulage peut être réglée et modifiée d'une manière beaucoup plus précise, et ce moyennant des frais relativement réduits. Dans la réalisation conforme à l'invention, les oscillations produites par le circuit de régulation sont plusieurs fois inférieures à celles produites lorsqu'on utilise un vérin. La raison en est que la friction de tourillonnement est insignifiante dans le cas du moteur à couple constant par rapport à la friction du piston dans le cylindre du vérin dans l'appareil connu. Or, c'est précisément cette friction élevée dans le cylindre du vérin qui est à l'origine du fait que le piston ne se détache de la paroi du cylindre que moyennant un effort d'arrachement relativement élevé, cet effort d'arrachement élevée étant responsable des oscillations inévitables dans la régulation.

Dans de nombreux cas, il peut être souhaitable d'accroître ou de réduire la pression de meulage en des endroits déterminés de la feuille de verre. Ainsi, dans le cas par exemple, de feuilles de verre présentant des portions anguleuses, il est avantageux de diminuer la pression de meulage dans ces portions. A cet effet, dans une réalisation de l'invention, il est prévu de modifier la tension de consigne commandant la pression de meulage, selon un programme préétabli, par exemple en enclenchant ou au contraire en mettant hors service une série de potentiomètres.

Une régulation fine de la pression de meulage suppose en outre un montage du porte-outil à friction réduite au minimum. Des solutions de construction particulièrement efficaces et avantageuses résident conformément à l'invention dans le fait que le porte-outil est monté ou bien glissant sur ou coussin d'air, .ou bien tournant dans des paliers à l'aide de bras pivotants.

D'autres particularités et avantages de l'invention, ressortiront clairement de la description suivante faite avec référence aux dessins annexés dans lesquels:
-la figure 1 est une vue schématique d'un appareil de meulage conforme à l'invention muni d'un circuit de régulation pour la pression de meulage;
-la figure 2 est le schéma électrique d'une régulation préprogrammée de la pression de meulage pour le meulage de pourtour d'une feuille de verre;
-la figure 3 illustre la structure d'un appareil de meulage dans lequel le porte-outil pour l'outil de meulage est monté sur un coussin d'air;
-la figure 4 illustre une autre forme d'exécution d'un appareil de meulage dans -lequel le porte-outil pour l'outil de meulage est monté sur des bras coulissants;

Comme le montre clairement la vue schématique de la figure 1, l'outil de meulage comprenant le moteur de meulage 1 et la meule 2 montée sur l'arbre du moteur, est porté par un porte-outil 4 déplaçable sur des rails 5 ou sur un système équivalent permettant un déplacement linéaire. Le porte-outil 4 est relié par l'intermédiaire de bielles 6, 6' à un bras de manivelle 7 qui est fixé sur l'arbre d'un moteur à couple constant 8. Ce moteur à couple constant 8 est monté sur un chariot 10 sur lequel les rails 5 sont fixés. Le moteur à couple constant 8 presse la meule 2 avec une force prédéterminée contre le bord d'une feuille de verre 12. Le chariot 10 est pour sa part déplaçable sur des rails ou des barres de glissement 14, grâce à un moteur 38 fixé sur un bâti 36 et transmettant son mouvement par l'intermédiaire d'une courroie crantée 39. L'outil de meulage est positionné à l'aide du chariot 10, c'est-à-dire qu'il est amené dans la position souhaitée, tandis que le porte-outil 4 déplaçable sur les rails 5 sert à exercer la pression souhaitée avec l'outil de meulage sur le bord de la feuille de verre 12.

Entre les bielles 6, 6' est montée une capsule manométrique 15 qui fournit un signal électrique correspondant à la pression de meulage effective. Ce signal, encore appelé tension réelle, est amené à un amplificateur de régulation 17 par la ligne 16, tandis que la tension de consigne correspondant à la valeur de consigne de la pression de meulage est amenée à l'amplificateur de régulation 17 par l'intermédiaire du potentiomètre 18. Le moteur à couple constant 8 est activé par l'intermédiaire de la ligne 19 par l'amplificateur de régulation 17 qui compare la tension de consigne et la tension réelle. Etant donné qu'aucune force électromotrice n'apparaît sur le moteur à couple constant 8, une résistance équivalente 20 est intercalée entre l'amplificateur de régulation 17 et le moteur à couple constant 8.

Sur la figure 1 sont seulement représentés des rails 14 disposés suivant une seule direction de déplacement. Ce système est utilisable tel quel dans le cas où la feuille de verre est mue en rotation et où le chariot 10 portant l'outil de meulage se déplace suivant une seule direction pour rester en contact avec le bord de la feuille de verre.

Dans le cas où la feuille de verre est fixe et où les moyens de meulage se déplacent autour de la feuille de verre, le chariot 10 est comme il est connu mobile suivant deux directions orthogonales X et Y. La figure 1 ne représente qu'une seule direction définie par les rails 14, mais l'adjonction d'un système de déplacement supplémentaire dans une direction perpendiculaire à la première ne modifié pas l'invention. On prévoit en outre de monter l'ensemble assurant la régulation de la pression de meulage, à savoir la meule 2 et son moteur 1, les rails 5, le porte outil 4, le moteur 8, les bielles 6 et 6', le bras de manivelle 7 et la capsule manométrique sur un disque tournant non représenté et apte à être orienté de façon à mantenir les rails 5 dans une direction perpendiculaire au bord de la feuille de verre. Ainsi la tête de meulage peut tourner de 360°.

La figure 2 illustre un système de régulation de la pression de meulage commandé par un programme, ce système équipant une machine de meulage ayant un chariot à mouvement composé suivant deux directions orthogonales X et Y, qui porte l'outil de meulage et qui est guidé tout autour de la feuille de verre, c'est-à-dire sur les 360° de la périphérie de la feuille de verre, par un programme de guidage. Grâce au circuit de régulation de la pression de meulage, la pression de meulage de l'outil est modifiée au cours de son trajet le long du bord de la feuille de verre, en ce sens qu'elle est, par exemple diminuée, lorsque l'outil contourne les portions de feuilles de verre présentant des angles. En lieu et place d'une tension de consigne pré-établie et fixe, ou utilise des tension de consigne différentes et qui varient en fonction de la position de l'outil de meulage.

Le moteur de meulage 1 est, comme décrit précédemment, monté sur le porte-outil 4 qui est pressé, par l'intermédiaire de la bielle 6, de la capsule manométrique 15 et de la bielle 6', grâce au moteur à couple constant 8, contre le bord de la feuille de verre. Le moteur à couple constant 8 est activé par l'amplificateur de régulation 17 et entre cet amplificateur et le moteur 8 est interter- calée la résistance 20.

Le compostant le plus important de l'appareil pour la "programmation du trajet sur tout le pourtour" est un compteur numérique différentiel de marche en avant 24. Ce compteur numérique 24 comporte dix commutateurs de présélection 25. Un relais est associé à chaque commutateur de présélection 25. Les relais sont désignés par Z₁ à Z10'

Les commutateurs de présélection 25 du compteur numérique 24 permettent de modifier, augmenter ou diminuer la pression de meulage en des points particuliers du trajet de l'outil de meulage. Ces points sont avantageusement déterminés de manière empirique.

L'avance du compteur 24 s'effectue par l'intermédiaire des deux générateurs d'impulsions 26 et 27, le générateur 26 étant couplé au mécanisme d'entraînement du chariot suivant une direction par exemple l'axe X et le générateur 27 étant couplé au mécanisme d'entraînement suivant l'autre direction par exemple l'axe Y. A chaque impulsion d'un des deux générateurs de signaux numériques 26, 27 le compteur 24 progresse d'un cran et le nombre des impulsions apparaît sur le tableau d'affichage 28. Dès qu'une valeur réglée sur un commutateur de présélection 25 coïncide avec le nombre d'impulsions apparaissant sur l'affichage 28, le relais 2₁ à Z₁₀ associé s'enclenche et ferme le contact correspondant établissant ainsi un circuit passant par l'un des potentiomètres P₁ à Pe.

Le potentiomètre P₁ de la valeur de consigne de la pression de meulage est associé aux contacts des relais Zᵢ, Z₃, Z₅, Z₇, et Z₃. Le potentiomètre P₁ détermine la pression de meulage de base, qui doit par exemple être exercée sur des portions rectilignes des bords. A chacun des autres relais Z₂, Z4, Z₆, Z₈ et Z₁₀ est associé un potentiomètre P₂, P₃, P₄, et P₆ correspondant à une valeur de consigne différente.

Ces valeurs de consignes différentes sont appliquées en des endroits déterminés du trajet de l'outil de meulage où l'on désire une pression de meulage différente de la pression habituelle. Le potentiomètre Pₒ sert, au terme du processus de meulage, à éliminer la pression de meulage, c'est-à-dire à ramener le chariot 10 dans sa position de repos.

L'appareil fonctionne de la manière suivante. Au démarrage de la machine à meuler, les générateurs d'impulsions 26, 27 sont mis en rotation et cadencent l'avancement du compteur numérique 24. Les commutateurs de présélection 25 permettent aux relais Z₁ à Z₁₀ de fonctionner en des points déterminés du trajet. Avant que le premier relais Z, ne soit actionné, une pression de meulage de base déterminée par le potentiomètre P₁ est exercée. Si, à un point choisi du trajet, le relais Z₁ bascule, une commutation sur le circuit contenant le potentiomètre P₂ se produit. Au moment où l'on atteint un autre point du trajet de l'outil de meulage réglé sur le commutateur de présélection suivant, le relais Z₂ est actionné à sont tour, ce qui a pour effet de mettre hors circuit le potentiomètre P₂ et d'assurer par commutation un retour au potentiomètre Pᵢ. Lorsque le relais Z₃ suivant est actionné, une commutation sur le potentiomètre P₃ se produit. La pression de meulage est alors la pression déterminée par la tension de consigne résultant de la valeur du potentiomètre P₃. Lorsque le relais Z₄ est actionné, un retour par commutation sur le potentiomètre P₁ se produit à nouveau. L'opération de commutation se répète ainsi à chaque point préselectionné par les commutateurs de présélection 25.

Pour pouvoir réguler ainsi la pression de meulage on ferme naturellement le contact d₂ au démarrage de la machine et celui-ci reste fermé jusqu'à ce que tout le pourtour à meuler ait été parcouru. Au terme de l'opération de meulage, le contact d₂ est ouvert et le contact d₃ est fermé. La fermeture du contact d3 a pour effet d'activer le servo-amplificateur 17 par la valeur de consigne réglée par le potentiomètre Po, avec pour conséquence que le chariot 10 (figure 1) portant le porte-outil 4 est ramené dans sa position de départ. Le contact d₁ qui efface le compteur numérique 24, est fermé à son tour.

Sur les dessins, on a représenté un compteur de présélection comportant dix commutateurs de présélection. Il va de soi qu'il est possible d'augmenter le nombre de commutateurs de présélection sans modifier l'appareil pour le reste.

Il est aussi possible d'enregistrer sur un support approprié les consignes nécessaires au meulage de feuilles de verre de différentes formes, ainsi en quels points devront s'effectuer les modifications de la pression de meulage, le basculement des relais pour mettre en service les potentiomètres P₁ à P₆. On pourra ainsi porter ces consignes sur la bande magnétique qui porte déjà les informations de trajet nécessaires à la commande des moteurs d'entraînement du chariot 10 portant l'outil de meulage, suivant chacune des deux directions orthogonales X et Y.

Toutes les données nécessaires au meulage d'un modèle de feuille de verre donné peuvent de cette façon être stockées sur un même support d'information, par exemple une bande magnétique.

Dans le cas où le chariot ne se déplace que suivant une seule direction pour rester en contact avec le bord de la feuille de verre mue en rotation, un seul générateur d'impulsions 26 ou 27 est nécessaire.

Il est important que le porte-outil 4, sur lequel l'outil de meulage est monté et qui est pressé par le moteur à couple constant 8 contre le bord de la feuille de verre, tourne avec des frottements aussi faibles que possible. Une première forme d'exécution permettant au porte-outil 4 de tourner avec peu de friction est illustrée sur la figure 3. Le porte-outil 4 a la forme d'un plateau aux surfaces polies, sur lequel est fixé un palier 30 qui porte l'équipage de meulage formé du moteur 1 et de la meule 2. Le moteur à couple constant 8 agit sur le plateau 4 par l'intermédiaire de la capsule manométrique 15 et du bras de manivelle 7. Le plateau 4 est guidé entre une plaque d'appui inférieure 31 et une plaque d'appui supérieure 32 qui pour leur part, sont mantenues sur leurs deux côtés par des plaques de fermeture 33. L'ensemble des plaques 31, 32, 33 constitue le chariot 10 qui peut être déplacé le long des barres 14 par l'intermédiaire de douilles à roulement à billes latérales 34. Les ' barres 14 sont montées à l'aide des chapes 35 sur le bâti 36 de la machine. Ce bâti 36 porte également le moteur de positionnement 38 qui, par l'intermédiaire de la courroie crantée 39, déplace le chariot 10 selon un programme enregistré dans la direction de la flèche double F, de sorte que la meule 2 est toujours guidée dans la position qui, lors de la rotation de la feuille de verre 12, est pré-établie et déterminée par la forme de cette feuille de verre.

Sur le chariot 10 est également monté le moteur à couple constant 8 qui agit par l'intermédiaire du bras de manivelle 7 sur le plateau 4 et qui détermine la force de pression avec laquelle la meule est pressée contre le bord de la feuille de verre.

Pour garantir le moins de friction possible du plateau 4 entre les plaques 31, 32 on fait en sorte que les faces d'appui correspondantes ne se touchent pas. Une introduction d'air comprimé dans l'interstice séparant le plateau 4 et les plaques 31 et 32, assure la formation d'un coussin d'air au-dessus et en dessous du plateau 4. Ainsi le plateau 4 est flottant entre ces deux coussins d'air. A cet effet, quelques lumières 42 sont prévues dans les plaques 31 et 32 et des conduites d'air comprimé 43 y sont raccordées. L'air comprimé agissant en dessous du plateau 4 est réglé de telle façon que le poids total du plateau 4, y compris celui de l'équipage qu'il porte, soit supporté par le coussin d'air. L'air comprimé agissant au-dessus du plateau 4 est réglé à une pression plus faible correspondante, par exemple à une pression égale au tiers de celle de l'air comprimé agissant sur le dessous du plateau. Le coussin d'air entre le plateau 4 et le plaque supérieure 32 est nécessaire pour compenser les forces qui résultent de la pression exercée par la meule disposée en dessous du plateau 4 sur le bord de la feuille de verre. Le plateau 4 est monté de manière à également présenter peu de frottement sur ses flancs et sur ses extrémités.

Des billes de roulement 45 montées en supplément dans les plaques 31, 32 sont disposées en regard de chaque face du plateau 4 à une hauteur telle que le plateau 4 n'entre pas en contact avec elles lorsque les coussins d'air sont présents. Les billes de roulement 45 ne remplissent donc qu'une fonction de secours et évitent dans tous les cas le frottement du plateau 4 contre les plaques 31 et 32.

La figure 4 illustre une autre forme de réalisation permettant d'obtenir un faible frottement du porte-outil. Dans ce cas le porte-outil comprend un plateau 54 monté oscillant sur deux bras pivotants 55. Les bras pivotant 55 sont articulés à une extrémité sur des chapes de pivotement 56 prévues sur une console 57. La console 57 est pour sa part fixée au chariot, ici référencé 58, qui peut être déplacé par glissement sur les barres de glissement 14 déjà présentes dans le mode de réalisation précédent.

Le moteur à couple constant 8, fixé sur un support 60 appartenant au chariot 58 agit sur le chariot 54 par l'intermédiaire du bras de manivelle 7 et de la capsule manométrique 15.

Les bras pivotants 55 sont articulés sur le plateau 54 par l'intermédiaire de chapes de pivotement 62. Les chapes de pivotement 56 et 62 comprennent des roulements à billes à faible friction. Ce montage oscillant ne permet certes pas un mouvement strictement linéaire du plateau 54, mais ceci est sans importance pour le cas présent dans lequel il se produit simplement une régulation de la pression de meulage au cours de laquelle les distances parcourues sont très faibles. Le moteur 38, l'élément de bâti 36 et la courroie crantée 39, sont ceux déjà décrits dans la figure 1.

## Revendications

1. Appareil pour le meulage des bords de feuilles de verre (12) au moyen d'un outil de meulage (1, 2) monté sur un porte-outil (4) qui peut être déplacé perpendiculairement au bord de la feuille de verre et sur lequel agit un dispositif de pression (6-8) par lequel l'outil de meulage est pressé avec une force réglable contre le bord de la feuille de verre, caractérisé en ce que le dispositif de pression comprend un moteur électrique à couple constant (8) qui est articulé sur le porte-outil (4) par l'intermédiaire d'un bras de manivelle (7), la pression exercée par le moteur à couple constant (8) étant transmise au pôrte-outil (4) par l'intermédiaire d'une capsule manométrique (15) dont le signal électrique de sortie est fourni, à titre de valeur réelle de la pression de meulage, à un amplificateur de régulation (17) qui commande le moteur à couple constant (8).

2. Apareil suivant la revendication 1, caractérisé en ce qu'une tension de consigne réglable déterminant la valeur de la pression de meulage est appliquée à l'amplificateur de régulation (17).

3. Appareil suivant la revendication 2, caractérisé en ce que la tension de consigne fournie à l'amplificateur de régulation (17) peut être modifiée selon un programme pré-établi.

4. Appareil suivant la revendication 3, caractérisé en ce qu'il comporte une série de potentiomètres de réglage de la tension de consigne qui sont enclenchés ou mis hors circuit par des signaux stockés sur un support d'information en des endroits présélectionnés le long du pourtour de la feuille de verre.

5. Appareil suivant la revendication 3, caractérisé en ce qu'il comporte une série de potentiomètres de réglage de la tension de consigne (P₁ ... Pₛ) qui sont actionnés par des relais (Zᵢ ... Z₁₀) associés à une série de commutateurs de présélection (25) dans l'ordre préprogrammé des commuateurs de présélection (25), les commutateurs (25) étant actionnés par un ou des générateurs d'impulsions (26, 27) reproduisant le trajet de l'outil de meulage dans la ou les directions de déplacement.

6. Appareil suivant l'une quelconque des revendications 1 à 5, caractérisé en ce que le porte-outil (4) actionné par le moteur à couple constant (8) et portant l'outil de meulage (1, 2) est monté d'une manière produisant très peu de frottements.

7. Appareil suivant la revendication 6, caractérisé en ce que le porte-outil (4) qui a la forme d'un plateau est monté sur coussin d'air.

8. Appareil suivant la revendication 6, caractérisé en ce que le porte-outil (54) est monté sur des bras pivotants (55).

9. Appareil suivant l'une des revendications 1 à 8, caractérisé en ce qu'il est incorporé à une machine de meulage, munie d'un chariot déplaçable suivant deux directions orthogonales X et Y d'après les instructions d'un programme, ledit chariot ayant un porte-outil qui comprend tête de meulage tournante qui pendant le parcours autour de la feuille de verre tourne de 360°.

10. Appareil suivant l'une des revendications 1 à 8, caractérisé en ce qu'il est incorporé à une machine de meulage ayant un chariot portant l'outil de meulage, ledit chariot étant piloté suivant un trajet linéaire à la rencontre de la feuille de verre suivant un programme, sa position sur ce trajet linéaire dépendant de la position angulaire de la feuille de verre meu en rotation.

## Patentansprüche

1. Vorrichtung zum Schleifen der Kanten von Glasscheiben (12) mit Hilfe eines Schleifwerkzeugs (1, 2), das auf einem senkrecht zur Glasscheibenkante verfahrbaren Werkzeugträgers (4) angeordnet ist, auf welchen eine Andrückvorrich- tun^{g} (6-8) einwirkt, durch die das Schleifwerkzeug mit einer regelbaren Kraft gegen die Glasscheibenkante angedrückt wird, dadurch gekennzeichnet, daß die Andrückvorrichtung einen elektrischen Drehmomentmotor (8) umfaßt, der über einen Kurbelarm (7) an den Werkzeugträger (4) angelenkt ist, wobei der von dem Drehmomentmotor (8) ausgeübte Druck unter Zwischenschaltung einer Druckmeßdose (15) auf den Werkzeugträger (4) übertragen wird und das elektrische Ausgangssignal der Druckmeßdose als Istwert des Schleifdrucks einem Regelverstärker (17) zugeführt wird, der den Drehmomentmotor (8) steuert.

2. Vorrichtung nach Anspruch 1, dadurch gekennzeichnet, daß dem Regelverstärker (17) eine den Schleifdruck bestimmende regelbare Sollwertspannung zugeführt wird.

3. Vorrichtung nach Anspruch 2, dadurch gekennzeichnet, daß die dem Regelverstärker (17) zugeführte Sollwertspannung nach einem vorgegebenen Programm veränderbar ist.

4. Vorrichtung nach Anspruch 3, dadurch gekennzeichnet, daß sie eine Reihe von Regelpotentiometern für die Sollwertspannung umfaßt, die durch auf einem Informationsträger gespeicherte Signale an ausgewählten Stellen entlang des Umfangs der Glasscheibe ein- oder abgeschaltet werden.

5. Vorrichtung nach Anspruch 3, dadurch gekennzeichnet, daß sie eine Reihe von Regelpotentiometern (P, ... P₆) für die Sollwertspannung umfaßt, die von einer Reihe von Vorwählschaltern (25) zugeordneten Relais (Z, ... Zᵢₒ) in der vorprogrammierten Reihenfolge der Vorwählschalter (25) betätigt werden, wobei die Vorwählschalter (25) von Impulsgebern (26, 27) betätigt werden, die den Weg des Schleifwerkzeugs in der oder in den Bewegungsrichtungen wiedergeben.

6. Vorrichtung nach einem der Ansprüche 1 bis 5, dadurch gekennzeichnet, daß der von dem Drehmomentmotor (8) betätigte und das Schleifwerkzeug (1, 2) tragende Werkzeugträger (4) auf eine sehr reibungsarme Art gelagert ist.

7. Vorrichtung nach Anspruch 6, dadurch gekennzeichnet, daß der Werkzeugträger (4) in Form einer Platte auf einem Luftkissen gelagert ist.

8. Vorrichtung nach Anspruch 6, dadurch gekennzeichnet, daß der Werkzeugträger (54) an Schwenkarmen (55) gelagert ist.

9. Vorrichtung nach einem der Ansprüche 1 bis 8, dadurch gekennzeichnet, daß sie Teil einer programmgesteuerten Schleifmaschine mit einem in zwei rechtwinklig zueinander verlaufenden Richtungen X und Y verfahrbaren und einen Werkzeugträger tragenden Wagen ist, wobei der Werkzeugträger einen während des Umlaufs um die Glasscheibe sich um 360 Gad drehenden Schleifkopf umfaßt.

10. Vorrichtung nach einem der Ansprüche 1 bis 8, dadurch gekennzeichnet, daß sie Teil einer Schleifmaschine ist, deren das Schleifwerkzeug tragender Wagen auf einem linear auf die Glasscheibe gerichteten Weg programmgesteuert ist, wobei die Stellung des Wagens auf dem linearen Weg von der Winkelstellung der in Drehung versetzten Glasscheibe abhängt.

## Claims

1. Apparatus for grinding the edges of glass sheets (12) by means of a grinding tool (1, 2) mounted on a tool carrier (4) which may be displaced perpendicularly to the edge of the glass sheet and on which a pressing device (6-8) acts whereby the grinding tool is pressed with adjustable force against the edge of the glass sheet, characterised in that the pressing device comprises a constant-torque electric motor (8) which is articulated on the tool carrier (4) by the arm of a crank (7), the pressure exercised by the constant torque motor (8) being transmitted to the tool carrier (4) by a manometric cell (15) the output electric signal from which is fed, as the actual grinding pressure value, to a control amplifier (17) which governs the constant torque motor (8).

2. Apparatus according to claim 1, characterised in that an adjustable reference voltage determining the value of the grinding pressure is applied to the control amplifier (17).

3. Apparatus according to claim 2, characterised in that the reference voltage supplied to the control amplifier (17) may be altered according to a predetermined programme.

4. Apparatus according to claim 3, characterised in that it comprises a series of potentiometers for adjusting the reference voltage which are switched on and off by signals stored in an information holder at preselected locations along the periphery of the glass sheet.

5. Apparatus according to claim 3, characterised in that it comprises a series of potentiometers for adjusting the reference voltage (P₁ ... P₆) which are actuated by relays (Z, ... Zᵢₒ) associated with a series of preselector switches (25) in the preprogrammed order of the preselector switches (25), the switches (25) being actuated by one or more impulse generators (26, 27) reproducing the path of the grinding tool in the direction or directions of displacement.

6. Apparatus according to any one of claims 1 to 5, characterised in that the tool carrier (4) actuated by the constant torque motor (8) carrying the grinding tool (1, 2) is mounted in such a way as to produce very little friction.

7. Apparatus according to claim 6, characterised in that the tool carrier (4) which is shaped as a plate is mounted on an air cushion.

8. Apparatus according to claim 6, characterised in that the tool carrier (54) is mounted on pivoting arms (55).

9. Apparatus according to one of claims 1 to 8, characterised in that it is incorporated in a grinding machine provided with a carriage displaceable in two orthogonal directions X and Y according to instructions form a programme, said carriage having a tool carrier which comprises a rotatable grinding head which turns through 360° during its path around the glass sheet.

10. Apparatus according to one of claims 1 to 8, characterised in that it is incorporated in a grinding machine having a carriage carrying a grinding tool, said carriage being guided in a linear path in contact with the glass sheet according to a programme, its position on this linear path depending on the angular position of the glass sheet driven in rotation.
